# EUROPÄISCHE PATENTANMELDUNG

(11) **EP 0 543 166 A1**
(43) Veröffentlichungstag der Anmeldung: **26.05.1993**
(21) Anmeldenummer: 92118062.6
(22) Anmeldetag: 22.10.1992
(51) Int. Cl.: D06F 58/28

(54) **Wäschetrockner**

(30) Priorität: 15.11.1991 DE 4137583
(71) Anmelder: Bauknecht Hausgeräte GmbH, D-70565 Stuttgart (DE); WHIRLPOOL INTERNATIONAL B.V., NL-5632 KG Eindhoven (NL)
(72) Erfinder: Sperling, Horst, W-7060 Schorndorf-Miedelsbach (DE); Zerrer, Thomas, W-7069 Berglen-Steinach (DE); Berner, Dietrich, W-7057 Winnenden-Hertmannsweil (DE)
(74) Vertreter: Melio, Jan Dirk

(57) **Zusammenfassung**

Gemäß der Erfindung wird ein Wäschetrockner mit einer Wäschetrommel (10), mit einem Ventilator (12) zur Förderung von Prozeßluft, mit einer Heizung (11) zum Aufheizen der Prozeßluft und gegebenenfalls mit einem von einem weiteren Ventilator (14) gekühlten Kondensator vorgeschlagen, der zur Geräuschverminderung derart ausgebildet ist, daß die Heizleistung im Vergleich zur Normalleistung reduzierbar ist und daß die Drehzahlen des Umluft- und des Kühlluftventilators (12, 14) auf die verminderte Heizleistung einstellbar sind.

## Beschreibung

Die Erfindung bezieht sich auf einen Wäschetrockner mit einer Wäschetrommel, mit einem Ventilator zur Förderung von Prozeßluft, mit einer Heizung zum Aufheizen der Prozeßluft und gegebenenfalls mit einem von einem weiteren Ventilator gekühlten Kondensator.

Ein Wäschetrockner der eingangs genannten Art ist z. B. durch die DE-PS 29 14 859 bekannt geworden. Dieser Wäschetrockner ist ein Kondensationswäschetrockner, bei dem die Wäschetrommel mit dem Ventilator zur Förderung der Prozeßluft, mit einem Kondensator und mit der Heizung für die Prozeßluft in einem geschlossenen Kreislauf liegt. Zusätzlich ist ein weiterer Ventilator zur Kühlung des Kondensators vorgesehen. Derartige Wäschetrockner können entweder einen einzigen Motor zum Antrieb der Wäschetrommel und der beiden Ventilatoren besitzen oder sowohl für die Wäschetrommel als auch für die Ventilatoren je einen Motor aufweisen. Schließlich kann ein Motor zum Antrieb der Wäschetrommel und ein Motor zum Antrieb beider Ventilatoren vorgesehen sein. Derartige Wäschetrockner stehen sehr häufig im Wohnbereich eines Haushaltes, z. B. im Badezimmer, und werden im Nachtbetrieb eingesetzt. Dabei kann das von dem Trockner erzeugte Geräusch sehr störend empfunden werden. Verantwortlich für dieses Geräusch sind insbesondere die Ventilatoren.

Der Erfindung liegt somit die Aufgabe zugrunde, das von einem Wäschetrockner der eingangs genannten Art erzeugte Geräusch zu reduzieren.

Diese Aufgabe wird gemäß der Erfindung bei einem Wäschetrockner der eingangs genannten Art dadurch gelöst, daß die Heizleistung im Vergleich zu ihrem Normalwert reduzierbar ist und daS die Drehzahlen des Umluft- und des Kühlluftgebläses auf die verminderte Heizleistung einstellbar sind. Damit ist es möglich, den Trockner auf Wunsch mit einer verminderten Heizleistung zu betreiben, was zur Folge hat, daß die Drehzahlen der Ventilatoren ebenfalls erniedrigt werden können, weil wegen der verminderten Heizleistung nicht mehr so viel Prozeßluft pro Zeiteinheit benötigt wird. Dies bedeutet zwar, daß die Trockenzeit geringfügig verlängert wird, was jedoch in der Regel unbedeutend ist, wenn der Trockner insbesondere im Nachtbetrieb verwendet wird. Gedacht ist z. B. an eine Reduzierung der Heizleistung und der Trommel- und Gebläsedrehzahl um 20 bis 40%. Dies bedeutet eine erhebliche Reduzierung des durch die Ventilatoren erzeugten Geräusches, was insbesondere bei einem im Nachtbetrieb innerhalb einer Mietwohnung arbeitenden Trockner sehr vorteilhaft ist.

Eine weitere Geräuschverminderung kann dadurch erzielt werden, daß die Drehzahl der Gebläse zusätzlich in Abhängigkeit von der Beladung einstellbar sind.

Vorzugsweise sind die Heizleistung und/oder die Drehzahlen der Ventilatoren kontinuierlich oder in Stufen einstellbar. Damit ist eine individuelle Anpassung an die jeweiligen Verhältnisse möglich.

Die Wäschetrommel kann mit einem separaten Motor angetrieben und in ihrer Drehzahl konstant gehalten werden, gleichgültig, welche Betriebsstufe eingestellt ist. Es wäre auch möglich, zur weiteren Geräuschreduzierung den Motor für die Trommel mit einer kleineren Drehzahl zu betreiben.

In der Zeichnung ist in der Figur ein Ausführungsbeispiel des Gegenstandes gemäß der Erfindung schematisch dargestellt.

Die Figur zeigt eine Wäschetrommel 10, die mit einer Heizung 11 zum Erhitzen von Prozeßluft, mit einem Ventilator 12 zur Förderung der Prozeßluft und mit einem Kondensator 13 in einem geschlossenen Kreislauf liegt. Mit 14 ist ein weiterer Ventilator zur Kühlung des Kondensators 13 bezeichneet. Gemäß der Erfindung kann die Leistung der Heizung 11 reduziert werden, was bedeutet, daß auch die von dem Ventilator 12 durch den Kreislauf geförderte Luftmenge entsprechend vermindert werden kann. Gleiches gilt für die von dem Ventilator 14 geförderte Kühlluftmenge für den Kondensator 13. Dies bedeutet, daß infolge der verringerten Drehzahlen der Ventilatoren das Geräusch erheblich vermindert wird.

## Patentansprüche

1. Wäschetrockner mit einer Wäschetrommel (10), mit einem Ventilator (12) zur Förderung von Prozeßluft, mit einer Heizung (11) zum Aufheizen der Prozeßluft und gegebenenfalls mit einem von einem weiteren Ventilator (14) gekühlten Kondensator (13), dadurch gekennzeichnet, daß die Heizleistung der Heizung (11) im Vergleich zu ihrem Normalwert reduzierbar ist und daß die Drehzahlen des Umluft- und des Kühlluftventilators (12, 14) auf die verminderte Heizleistung einstellbar sind.

2. Wäschetrockner nach Anspruch 1, dadurch gekennzeichnet, daß die Drehzahlen des Umluft- und des Kühlluftventilators (12, 14) zusätzlich in Abhängigkeit von der Beladung der Wäschetrommel (10) einstellbar sind.

3. Wäschetrockner nach Anspruch 1 oder 2, dadurch gekennzeichnet, daß die Heizleistung und/oder die Drehzahlen der Ventilatoren (12, 14) kontinuierlich oder in Stufen einstellbar sind.
